# EUROPÄISCHE PATENTSCHRIFT

(11) **EP 3 701 109 B1**
(45) Veröffentlichungstag und Bekanntmachung des Hinweises auf die Patenterteilung: **30.06.2021**
(21) Anmeldenummer: 19790444.4
(22) Anmeldetag: 10.10.2019
(51) Int. Cl.: E06B 3/26, E06B 3/58, E06B 7/30

(54) **SICHTFENSTER FÜR RLT-ANLAGEN UND KLIMAKAMMERN**
VIEWING WINDOW FOR VENTILATION AND AIR-CONDITIONING SYSTEMS AND CLIMATE CHAMBERS
FENÊTRE D'INSPECTION POUR SYSTÈMES DE CVC ET CHAMBRES CLIMATIQUES

(30) Priorität: 15.10.2018 DE 102018125499
(43) Veröffentlichungstag der Anmeldung: 02.09.2020
(73) Patentinhaber: EMKA BESCHLAGTEILE GmbH & Co. KG, 42551 Velbert (DE)
(72) Erfinder: KUHNKE, Thorsten, 42327 Wuppertal (DE)
(74) Vertreter: Feder Walter Ebert
(86) Internationale Anmeldenummer: PCT/DE2019/100879
(87) Internationale Veröffentlichungsnummer: WO 2020/078510

(56) Entgegenhaltungen:
- DE-A1-102008 011 616
- DE-A1-102017 105 267

## Beschreibung

Die vorliegende Erfindung betrifft ein Sichtfenster zum Einsetzen in eine Sichtöffnung, insbesondere eine Sichtöffnung einer RLT-Anlage und/oder einer Klimakammer, mit zwei entlang einer Montageachse aus entgegengesetzten Richtungen in die Sichtöffnung einsetzbaren, über eine Drehverbindung miteinander verbindbaren Scheibenträgern, wobei die Drehverbindung durch eine Relativverdrehung der Scheibenträger gebildet wird.

Vor allem im industriellen Bereich werden für verschiedene Anwendungen Raum-Luft-technische-Anlagen (RLT-Anlagen) sowie Klimakammern mit verschiedenen Arten von Maschinen, Anlagen, Anlagenteilen, Aggregaten usw. ausgestattet. Solche RLT-Anlagen oder Klimakammern weisen zumeist ein geschlossenes Anlagengehäuse auf, in welchem unterschiedliche Betriebs- oder Klimabedingungen herrschen können, die sich teilweise deutlich von den Umgebungsbedingungen außerhalb des Anlagengehäuses unterscheiden. So können etwa im Inneren dieser Anlagengehäuse Bedingungen sowohl mit Überdruck als auch Unterdruck, verschiedene Temperatur- und/oder Luftfeuchtigkeitsverhältnisse usw. herrschen, weshalb die Wände der Anlagengehäuse in der Regel druckdicht und wärmegedämmt ausgebildet sind. Die Anlagengehäuse werden in der Regel aus einem inneren und einem äußeren Metallblech mit einem sandwichartig dazwischenliegend angeordneten Füllstoff verwendet, der über an die jeweilige Anwendung angepasste Dämm-, Isolations- und sonstige Eigenschaften verfügt.

Um beispielsweise eine im Inneren einer solchen RLT-Anlage angeordnete Maschine von außerhalb des Anlagengehäuses überwachen zu können, sind an bestimmten Stellen des Anlagengehäuses Sichtöffnungen mit darin eingesetzten Sichtfenstern vorgesehen, die in der Praxis häufig nach Art von Bullaugen ausgebildet sind und sich in einer Seitenwand oder Tür des Anlagengehäuses befinden können.

Aus der DE 10 2017 105 267 A1 ist ein solches Sichtfenster bekannt. Bei diesem werden die aus einem transparenten Material bestehenden Scheiben an Scheibenträgern angeordnet, die aus entgegengesetzten Richtungen in die Sichtöffnung eingesetzt und dort montiert werden können. Die Montage der beiden Scheibenträger in der Sichtöffnung erfolgt über eine Drehverbindung, indem die beiden Scheibenträger relativ zueinander verdreht und nach Art einer Schraubverbindung in der Sichtöffnung montiert werden. Um ein ungewolltes Lösen dieser Drehverbindung zu sichern, wird einer der beiden Scheibenträger nach erfolgter Montage mit der Wand des Anlagengehäuses verschraubt. Auf diese Weise wird ein ungewolltes Lösen des Scheibenträgers etwa im Falle stärkerer Vibrationen oder ähnlichen Einflüssen auch über längere Zeiträume hinweg zuverlässig verhindert.

Als nachteilig hat sich jedoch erwiesen, dass für diese Art der Rückdrehsicherung eine Bohrung in der Gehäusewand vorgesehen werden muss, was mit einigen Nachteilen versehen sein kann. Sofern beispielsweise die Drehverbindung aufgrund einer im Laufe der Zeit nachgebenden Dichtung, einem erforderlichen Dichtungswechsel oder ähnlichen Umständen nachgezogen werden muss, kann für eine erneute Rückdrehsicherung oftmals nicht das ursprünglich eingebrachte Bohrloch als Sicherung verwendet werden. In diesem Fall muss eine weitere Bohrung eingebracht werden, so dass in ungünstigen Fällen mehrere Bohrlöcher in die Wand der RLT-Anlage eingebracht werden müssen. Dies ist neben den damit einhergehenden optischen Beeinträchtigungen mit einem gewissen Montageaufwand und dem Risiko nach innen in die Wand eindringender Verunreinigungen, Feuchte und ähnlichen Einflüssen und damit einer gewissen Störanfälligkeit verbunden.

Davon ausgehend ist es die **Aufgabe** der vorliegenden Erfindung, ein Sichtfenster anzugeben, welches sich durch eine montagefreundlichere und weniger störanfällige Rückdrehsicherung auszeichnet.

Diese Aufgabe wird bei einem Sichtfenster der eingangs genannten Art **dadurch gelöst**, dass die Drehverbindung über eine Rastsicherung gegen ungewolltes Lösen gesichert ist.

Durch die Verwendung einer Rastsicherung ist es nicht erforderlich, irgendwelche zusätzlichen Bohrungen oder ähnliche Elemente in die Gehäusewand einzubringen. Durch gegenseitiges Verrasten der beiden Scheibenträger kann ein ungewolltes Lösen der Drehverbindung auf montagefreundliche wie auch gleichsam unanfällige Art und Weise unterbunden werden.

Eine vorteilhafte Ausgestaltung der Erfindung sieht vor, dass die Rastsicherung mit der Drehverbindung funktional gekoppelt ist. Durch die funktionale Kopplung der Drehverbindung mit der Rastsicherung wird bei Betätigung der Drehverbindung sogleich auch die Rastsicherung aktiviert und die Drehverbindung in deren jeweiliger Drehstellung automatisch gesichert. Es bedarf daher keiner zusätzlichen Arbeitsschritte zur Aktivierung der Rastsicherung.

In vorteilhafter Weise ist die Rastsicherung nach Art einer Ratsche ausgebildet. Durch die ratschenartige Ausgestaltung der Rastsicherung kann eine Sicherung der Drehverbindung in diskreten Abständen und damit Drehwinkeln erfolgen.

Eine konstruktiv vorteilhafte Ausgestaltung sieht vor, dass die Rastsicherung mindestens ein an dem einen Scheibenträger angeordnetes Rastelement und mehrere an dem anderen Scheibenträger angeordnete Rastelemente aufweist. Das an dem einen Scheibenträger angeordnete Rastelement kann an mehreren Rastelementen des anderen Scheibenträgers in unterschiedlichen Rastpositionen verrasten und auf diese Weise die Drehverbindung in verschiedenen Stellungen gegen ungewolltes Lösen sichern. Eine besonders vorteilhafte Ausgestaltung sieht vor, dass an dem einen Scheibenträger zwei Rastsicherungen an gegenüberliegenden Umfangsbereichen des einen Scheibenträgers angeordnet sind, denen jeweils eine Vielzahl zweiter Rastelemente an dem anderen Scheibenträger zugeordnet ist.

In diesem Zusammenhang ist es ferner von Vorteil, wenn die an dem anderen Scheibenträger angeordneten Rastelemente einen vorgegebenen Rastabstand aufweisen. Entsprechend des Rastabstandes kann die Drehsicherung in größeren oder feineren Winkelabständen erfolgen.

Eine konstruktiv vorteilhafte Ausgestaltung sieht vor, dass die mehreren Rastelemente eine wellenförmige, gezackte und/oder schuppenförmige Kontur aufweisen. Eine wellenförmige Kontur erlaubt ein Verdrehen der Scheibenträger sowohl in deren Verbindungs- als auch deren Lösungsrichtung mit im Wesentlichen gleichem Kraftaufwand. Gleiches kann für eine gezackte Kontur gelten. Im Falle einer schuppenförmigen Kontur der Rastelemente kann die Schuppenform so gewählt werden, dass sich ein größerer Widerstand gegen ungewolltes Lösen als beim miteinander Verbinden der beiden Scheibenträger ergibt. Im Falle einer widerhakenförmigen Kontur kann die Widerhakengeometrie der Rastelemente derart gewählt sein, dass sich die beiden Scheibenträger nach erfolgter Montage nicht zerstörungsfrei voneinander trennen lassen.

Eine besonders vorteilhafte Ausgestaltung sieht vor, dass die Rastelemente einen vorgegebenen Rastabstand aufweisen. Über den Rastabstand kann sich die Winkelteilung der Rastsicherung einstellen lassen. Im Falle eines geringeren Abstands ergibt sich eine feinere Winkelteilung und damit die Möglichkeit einer feineren Rastsicherung.

Darüber hinaus wird vorgeschlagen, dass die mehreren Rastelemente eine Raststrecke bilden. Die Rastelemente können nacheinander nach Art einer Perlenschnur aneinandergereiht angeordnet sein. Das andere Rastelement kann entlang der Raststrecke bewegt und in verschiedenen Rastpositionen in der Raststrecke einrasten.

Eine weitere Ausgestaltung der Erfindung sieht vor, dass der eine Scheibenträger zur Erzeugung der Drehverbindung mindestens ein laschenförmiges Befestigungsmittel aufweist, welches zur Bildung der Drehverbindung mit mindestens einem zumindest abschnittsweise spiralförmig ausgebildeten Befestigungsmittel des anderen Scheibenträgers in Eingriff bringbar ist. Durch gegenseitiges Verdrehen der beiden Befestigungsmittel wird die rotatorische Bewegung entsprechend der Steigung des spiralförmig ausgebildeten Befestigungsmittels in eine translatorische Bewegung überführt und die beiden Scheibenträger aus axialer Richtung herkommend in der Sichtöffnung festgelegt.

In diesem Zusammenhang ist es weiterhin von Vorteil, wenn die mehreren Rastelemente dem zumindest abschnittsweise spiralförmig ausgebildeten Befestigungsmittel zugeordnet sind. Auf diese Weise lässt sich auf günstige Art und Weise eine Kopplung zwischen der Drehverbindung und der Rückdrehsicherung realisieren.

In diesem Zusammenhang ist es von besonderem Vorteil, wenn die Raststrecke parallel zu dem zumindest abschnittsweise spiralförmig ausgebildeten Befestigungsmittel angeordnet ist. Auf diese Weise kann auf kompakte Art und Weise sogleich die Drehverbindung erzeugt und die Rastsicherung erreicht werden.

Vorteilhafterweise ist jedem zumindest abschnittsweise spiralförmig ausgebildeten Befestigungsmittel eine Raststrecke zugeordnet. Bei mehreren spiralförmigen Befestigungsmitteln können diese wahlweise verwendet werden und es steht unabhängig von dieser Wahl jeweils eine separate Raststrecke für die Rastsicherung zur Verfügung.

Eine weitere konstruktive Ausgestaltung sieht vor, dass ein Rastelement an dem laschenförmigen Befestigungsmittel angeordnet ist. Die Rastsicherung kann im Bereich der Drehverbindung über die Befestigungsmittel erzeugt werden.

Das Rastelement kann gemäß einer weiteren Ausgestaltung beispielsweise nach Art einer Rastnase von dem Eingriffselement hervorstehen. Die Rastnase kann in den Rastkonturen der Raststrecke in verschiedenen Raststellungen formschlüssig eingreifen.

Von Vorteil ist einer Ausgestaltung, wonach das Rastelement in einen Zwischenbereich zwischen zwei Rastelementen verrastbar ausgebildet ist. Die Verrastung kann auf form- und/oder kraftschlüssige Art und Weise erfolgen.

Im Hinblick auf das Rastelement wird schließlich vorgeschlagen, dass dieses schmaler und/oder kürzer als das Befestigungsmittel ausgebildet ist. Auf diese Weise kann das Rastelement aus dem Kraftfluss der Drehverbindung genommen werden und lediglich der Rastsicherung dienen.

Weitere Einzelheiten und Vorteile der vorliegenden Erfindung werden nachfolgend unter zu Hilfenahme eines in den Figuren dargestellten Ausführungsbeispiels erläutert. Darin zeigen:
- Fig. 1: in stark schematisierter Darstellung die Ansicht eines Anlagengehäuses einer RLT-Anlage oder einer Klimakammer mit zwei Sichtfenstern,
- Fig. 2: eine vergrößerte Ansicht eines der beiden Sichtfenster,
- Fig. 3 u. 4: perspektivische Ansichten der beiden Scheibenträger des Sichtfensters aus Fig. 2,
- Fig. 5 bis 7: verschiedene Ansichten eines der beiden Scheibenträger,
- Fig. 8: eine perspektivische Ansicht der beiden Scheibenträger im montiertem Zustand,
- Fig. 9: eine der Darstellung in Fig. 8 entsprechende Darstellung des Sichtfensters in seitlicher Ansicht,
- Fig. 10 u. 11: perspektivische Ansicht eines Sichtfensters zur Veranschaulichung der Vorgänge beim Befestigen des Sichtfensters in der Sichtöffnung,
- Fig. 12 bis 14: perspektivische Ansichten zur Veranschaulichung der Wandstärkenanpassung des erfindungsgemäßen Sichtfensters und
- Fig. 15: eine Explosionsansicht des Sichtfensters,
- Fig. 16: eine teilweise geschnittene, perspektivische Ansicht eines Sichtfensters,
- Fig. 17: eine Schnittansicht des Sichtfensterns aus Fig. 16,
- Fig. 18: eine perspektivische Ansicht eines Scheibenträgers,
- Fig. 19: eine perspektivische Ansicht eines anderen Scheibenträgers,
- Fig. 20: die Scheibenträger aus Fig. 18 und Fig. 19 im montierten Zustand in seitlicher Ansicht,
- Fig. 21: die Scheibenträger aus Fig. 18 und Fig. 19 im montierten Zustand in perspektivischer Ansicht,
- Fig. 22: eine Schnittansicht eines montierten Sichtfensters,
- Fig. 23: eine vergrößerte Detailansicht gemäß der Darstellung in Fig. 22,
- Fig. 24: eine perspektivische Ansicht eines montierten Sichtfensters,
- Fig. 25: eine Explosionsansicht des Sichtfensters aus Fig. 24,
- Fig. 26: eine der Ansicht in Fig. 26 entsprechende Explosionsansicht aus einer anderen Richtung her betrachtet und
- Fig. 27: eine Frontalansicht auf Teile des Sichtfensters.

Fig.1 zeigt in stark schematisierter Ansicht ein Anlagengehäuse 100. Bei dem Anlagengehäuse 100 kann es sich um das Gehäuse einer RLT-Anlage oder das Gehäuse einer Klimakammer handeln, wie diese im industriellen Bereich für verschiedene Anwendungen weitläufig verwendet werden.

Im Inneren des Anlagengehäuses 100, welches beim Ausführungsbeispiel gemäß Fig. 1 über eine Tür 101 begehbar ist, können verschiedene Maschinen, Anlagen, Anlagenteile, Aggregate und ähnliches angeordnet werden. Im Inneren des Anlagengehäuses 100 herrschen Betriebsbedingungen, die sich zumeist hinsichtlich Druck- und Temperatur von den außerhalb des Anlagengehäuses 100 herrschenden Umgebungsbedingungen unterscheiden. Aus diesem Grund ist es zur Kontrolle der in dem Anlagengehäuse 100 angeordneten Vorrichtungen nicht möglich, einfach die Tür 101 zu öffnen und diese zu inspizieren. Denn durch Öffnen der Tür 101 würden die Betriebsbedingungen innerhalb des Anlagengehäuses 100 beeinträchtigt, was in vielen Fällen nicht gewünscht ist.

Um daher beispielsweise eine im Inneren des Anlagengehäuses 100 angeordnete Maschine von außerhalb des Anlagengehäuses 100 überwachen zu können, sind beim Ausführungsbeispiel gemäß Fig. 1 zwei Sichtfenster 1 vorgesehen, die jeweils mit Scheiben versehen sind und nach Art von Bullaugen einen Blick auf die im Inneren des Anlagengehäuses 100 untergebrachten Anlagen und Maschinen erlauben, ohne dass hierzu die Tür 101 geöffnet werden muss. Das eine Sichtfenster 1 ist in der Tür 101, das andere Sichtfenster 1 in einer Gehäusewand 102 angeordnet. Die Sichtfenster 1 sind sowohl für die Wand- als auch die Türmontage gleich ausgebildet und montiert, weshalb die nachfolgenden Ausführungen auf die Wandmontage konzentriert werden. Es versteht sich, dass das Sichtfenster 1 in gleicher Weise auch in einer Tür 101 montiert werden kann.

Der Aufbau und die Montage der Sichtfenster 1 werden nachfolgend zunächst anhand der Darstellungen in den Fig. 2 bis 15 allgemein erläutert, bevor dann anhand der Darstellungen in den Fig. 16 bis 21 auf Einzelheiten der Rastsicherung 31 der Sichtfenster 1 und anhand der Fig. 22 bis 27 auf Einzelheiten eines Leuchtelements 50 der Sichtfenster 1 eingegangen werden wird.

Wie die Darstellung in Fig. 2 erkennen lässt, ist das Sichtfenster 1 von zylindrischer Geometrie und in eine in etwa zylindrische Sichtöffnung 2 innerhalb einer Gehäusewand 102 des Anlagengehäuses 100 eingesetzt.

Wie die Darstellung in Fig. 2 weiter erkennen lässt, ist das Sichtfenster 1 aus zwei Teilen zusammengesetzt. Der eine Teil des Sichtfensters 1 wird gebildet von einem Scheibenträger 3, der von der einen Seite der Gehäusewand 102 entlang der Richtung R₁ in die Sichtöffnung 2 eingesetzt wird. Der zweite Teil des Sichtfensters 1 wird gebildet von einem weiteren Scheibenträger 4, welcher entlang der Richtung R₂ von der gegenüberliegenden Seite der Gehäusewand 102 in die Sichtöffnung 2 eingesetzt wird.

Bei der Gehäusewand 102 des Anlagengehäuses 100 kann es sich beispielsweise um eine massive Gehäusewand 102 oder eine sandwichartige, aus metallischen Oberflächen und einem dazwischenliegend angeordneten Dämmstoff gebildete Gehäusewand 102 handeln, welche mit der nach Art eines Durchgangslochs ausgebildeten Sichtöffnung 2 versehen ist.

Das Sichtfenster 1 ist auf montagefreundliche und mit wenigen Dichtstellen leckageunanfällige Art und Weise gasdicht in der Sichtöffnung 2 der Gehäusewand 102 eingesetzt. Hierzu sind auf beiden Seiten der in Fig. 2 massiv ausgebildeten Gehäusewand 102 aus einem gummielastischen Material bestehende Dichtelemente 17, 18 vorgesehen. Die Dichtelemente 17, 18 sind zwischen einem umlaufenden Kragen der Scheibenträger 3, 4 und der gegenüberliegenden Kante 2.2 der Sichtöffnung 2 verspannt. Das eine Dichtelement 18 weist einen runden Querschnitt und das andere Dichtelement 17 einen rechteckigen Querschnitt auf, wobei auch andere Querschnitte denkbar wären. Beide Dichtelemente 17, 18 sind von ringförmiger Geometrie und erstrecken sich entlang der Kante 2.2 der Sichtöffnung 2 um diese herum.

Während die beiden Scheibenträger 3, 4 in Fig. 2 im montierten Zustand dargestellt sind, zeigen die Fig. 3 und 4 die beiden Scheibenträger 3 und 4 jeweils separat in perspektivischer Ansicht.

Der Scheibenträger 3 ist deckelartig ausgebildet und trägt eine Fensterscheibe 11 aus optisch transparentem Material. Zur Befestigung der Fensterscheibe 11 an dem Scheibenträger 3 ist ein die Fensterscheibe 11 umgebender Fensterrahmen 7 vorgesehen. An den Fensterrahmen 7 schließt sich ein im Durchmesser kleinerer Befestigungsabschnitt 9 an. Der Befestigungsabschnitt 9 ist von rohrförmiger Geometrie und beim Ausführungsbeispiel einstückig mit dem Fensterrahmen 7 verbunden. Beim Ausführungsbeispiel sind sowohl die Fensterscheibe 11, als auch der diese umgebende Fensterrahmen 7 wie auch der Befestigungsabschnitt 9 aus einem optisch transparenten Material und insbesondere einem Kunststoffmaterial hergestellt. Alternativ wäre es auch möglich, den Befestigungsabschnitt 9 aus einem undurchsichtigen Material herzustellen und diesen mit dem Fensterrahmen 7 zu verbinden.

In diesem Fall wäre der Scheibenträger 3 aus zwei Stücken gefertigt. Vorteil des nicht transparenten Bereichs 9 wäre, dass es einem Beobachter nicht möglich wäre, durch das Sichtfenster 1 über die innere Mantelfläche 2.1 der Sichtöffnung 2 schräg in das Innere der Gehäusewand 102 hineinzublicken, wo sich im Falle einer sandwichartigen Gehäusewand 102 beispielsweise ein mineralischer Dämmstoff befindet.

Am freien Ende des Befestigungsabschnitts 9 weist der Scheibenträger 3 ein Befestigungsmittel 5 auf, welches derart ausgebildet ist, dass es mit einem korrespondierenden Befestigungsmittel 6 des anderen Scheibenträgers 4 infolge einer Relativbewegung der beiden Befestigungsmittel 5, 6 zusammenwirkt.

Beim Ausführungsbeispiel wird das Befestigungsmittel 5 von zwei radial nach innen vorspringenden Laschen gebildet. Es können auch mehr Laschen als Befestigungsmittel 5 eingesetzt werden. Auch die Verwendung eher spiralförmig ausgebildeter Laschen wäre denkbar. Die Laschen können auch länger oder kürzer ausgebildet sein. Wichtig ist, dass diese geeignet sind, in eine Spirale des anderen Befestigungsmittels 6 einzutreten und die Scheibenträger 3, 4 in der Sichtöffnung 2 zu befestigen.

Fig. 4 zeigt den anderen Scheibenträger 4 in perspektivischer Ansicht. Der Scheibenträger 4 weist eine Fensterscheibe 12 aus transparentem Material auf. Die Fensterscheibe 12 ist umgeben von einem Fensterrahmen 8, an welchen sich ein Befestigungsabschnitt 10 anschließt. Insoweit stimmt die Ausgestaltung des Scheibenträgers 4 mit jener des Scheibenträgers 3 überein. Auch kann der Scheibenträger 4 aus einem Stück in einem transparenten Werkstoff gefertigt sein oder der Befestigungsbereich 10 als separates Stück in einem undurchsichtigen Werkstoff ausgeführt sein.

Einzelheiten der Befestigungsmittel 6 des Scheibenträgers 4 sind auch in den Fig. 5 bis 7 dargestellt.

Die Befestigungsmittel 6 werden bei dem Scheibenträger 4 von spiralförmigen oder teilspiralförmigen Elementen gebildet, die am Umfang des zylindrischen Befestigungsabschnitts 10 angeordnet sind. Beim Ausführungsbeispiel werden die Befestigungsmittel 6 von insgesamt drei Spiralwendelabschnitten 6.1, 6.2 und 6.3 gebildet, die in Richtung der Montageachse M des Sichtfensters 1 gegeneinander versetzt angeordnet sind. Grundsätzlich wäre zur Montage des Sichtfensters 1 ein einziger solcher Spiralwendelabschnitt 6.1, 6.2 oder 6.3 ausreichend. Durch mehrere Spiralwendelabschnitte wird jedoch eine Möglichkeit zur schnellen Anpassung des Sichtfensters 1 an verschiedene Wandstärken der Gehäusewand 102 geschaffen, was nachfolgend noch näher erläutert werden wird.

Ferner zu erkennen ist, dass die Spiralwendelabschnitte 6.1, 6.2 und 6.3 nicht durchgängig ausgebildet sind, sondern auf zwei gegenüberliegenden Seiten entsprechend der Anzahl der Befestigungsmittel 5 des anderen Scheibenträgers 3 mit einer Einschuböffnung 13 versehen sind, in welche die Befestigungsmittel 5 des anderen Scheibenträgers eingeführt werden können. Die Einschuböffnungen 13 sind von kanalförmigem Querschnitt. Um das Einführen zu erleichtern, sind die Einschuböffnungen 13 einschubseitig mit einer Einführschräge 14 versehen.

Die Vorgänge bei der Montage der beiden Scheibenträger 3, 4 zu einem gemeinsamen Sichtfenster 1 sind in den Fig. 8 bis 11 veranschaulicht. Innerhalb der Sichtöffnung 2 werden die beiden Scheibenträger 3, 4 entlang der Montageachse M aus entgegen gesetzten Richtungen R₁, R₂ zunächst aufeinander zu bewegt. Dabei treten die laschenartigen Befestigungsmittel 5 in den Bereich der Einschuböffnung 13 ein, bis die beiden Scheibenträger 3, 4 mit deren Fensterrahmen 7, 8 an dem Rand der Sichtöffnung 2 zur Anlage kommen und ein weiteres axiales Bewegen nicht mehr möglich ist. Die Fensterrahmen 7, 8 bilden insoweit Anschläge.

In dieser Stellung wirkt eine an dem einen Scheibenträger 4 angeordnete Verdrehsicherung 19 mit einer Gegenkontur an der Gehäusewand 102 derart zusammen, dass sich der Scheibenträger 4 innerhalb der Sichtöffnung 2 nicht mehr verdrehen lässt. Beim Ausführungsbeispiel wird die Verdrehsicherung 19 von einem Formschlusselement gebildet, welches an dem Fensterrahmen 8 des Scheibenträgers 4 angeordnet ist und formschlüssig mit einer Gegenstruktur an der Gehäusewand 102 zusammenwirkt. Bei dem Ausführungsbeispiel wird die Verdrehsicherung 19 von einem Vorsprung und die Gegenstruktur an der Gehäusewand 102 von einem Rücksprung gebildet. Es wäre alternativ jedoch auch möglich, dass die Verdrehsicherung 19 von einem Rücksprung und die Gegenstruktur an der Gehäusewand 102 von einem Vorsprung gebildet wird.

Sodann wird der eine Scheibenträger 3 gegenüber dem anderen Scheibenträger 4 relativ bewegt und hierdurch die Befestigungsmittel 5, 6 betätigt, d. h. die Befestigungsmittel 5, 6 werden miteinander in Eingriff gebracht. Bei der Relativbewegung handelt es sich um eine Relativverdrehung der beiden Scheibenträger 3, 4, infolge welcher diese über eine Drehverbindung 30 schraubenartig miteinander verbunden werden. Ein Mitdrehen des Scheibenträgers 4 in der Sichtöffnung 2 wird über die Verdrehsicherung 19 unterbunden.

Bei der Herstellung der Drehverbindung 30 der beiden Scheibenträger 3, 4 treten zunächst die laschenartigen Befestigungsmittel 5 in den Bereich der Spiralwendelabschnitte 6.1, 6.2, 6.3 ein, vgl. auch die Darstellungen in den Fig. 10 und 11. Je nachdem, wie groß die Wandstärke der Gehäusewand 102 ist, gelangen diese wahlweise hinter einem der Spiralwendelabschnitte 6.1, 6.2 oder 6.3 in Anlage. Beim weiteren Verdrehen übt der entsprechende Spiralwendelabschnitt 6.1, 6.2 oder 6.3 aufgrund dessen Steigung eine Axialkraft auf das Befestigungsmittel 5 aus. In der Folge bewegen sich die beiden Scheibenträger 3, 4 in axialer Richtung unter Ausgleich etwaiger Fertigungstoleranzen jeweils auf die Gehäusewand 102 zu, bis die Dichtelemente 17, 18 ausreichend gestaucht sind und das Sichtfenster druckdicht in der Sichtöffnung 2 sitzt.

Beim Ausführungsbeispiel sind drei Spiralwendeln 6.1, 6.2, 6.3 vorgesehen, die als Wandstärkenausgleich für unterschiedliche Wandstärken der Gehäusewand 102 des Anlagengehäuses 100 im Bereich der Sichtöffnung 2 dienen, so dass sich ein und dasselbe Sichtfenster 1 für unterschiedliche Wandstärken einsetzen lässt. Dies wird nachfolgend anhand der Darstellungen in den Fig. 12-14 erläutert.

In Fig. 12 dargestellt ist eine Ansicht des montierten Sichtfensters 1 in einer Sichtöffnung 2 einer vergleichsweise dünnen Gehäusewand 102. In dieser werden die Befestigungsmittel 5 des Scheibenträgers 3 hinter dem Spiralwendelabschnitt 6.3 des anderen Scheibenträgers 4 in Anlage gebracht, welcher dem Fensterrahmen 7 des Scheibenträgers 4 am nächsten ist, und dort durch Verdrehen gesichert. Fig. 13 zeigt eine Einbausituation in einer Sichtöffnung 2 einer Gehäusewand 102 mittlerer Dicke, bei welcher die Befestigungsmittel 5 hinter dem mittleren Spiralwendelabschnitt 6.2 zur Anlage gelangen. Fig. 14 zeigt schließlich eine Einbausituation, bei welcher die Befestigungsmittel 5 an dem Spiralwendelabschnitt 6.3 anliegen, welcher an dem vorderen Ende des Befestigungsabschnitts 10 angeordnet ist. Auf diese Weise kann durch Verwendung der verschiedenen Spiralwendelabschnitte 6.1, 6.2, 6.3 das Sichtfenster 1 wahlweise in unterschiedlich dick ausgebildete Gehäusewände 102 eingesetzt werden. Hierzu ist es nicht erforderlich, irgendwelche konstruktiven Änderungen an dem Sichtfenster 1 vorzunehmen.

Auch ist es nicht erforderlich, für unterschiedlich dicke Gehäusewände 102 zunächst die beiden Scheibenträger 3, 4 mehrfach um deren eigene Achse gegeneinander zu verdrehen und eine längere Spiralwendel zu durchlaufen. Vielmehr kann das Befestigungsmittel 5 in die Einschuböffnung 13 eingeführt werden, bis die Fensterrahmen 7, 8 der beiden Scheibenträger 3, 4 an der Gehäusewand 102 anliegen. Sodann kann durch eine Drehbewegung eine Drehverbindung 30 der beiden Scheibenträger 3, 4 hergestellt werden.

Bei dieser Drehverbindung 30 bildet der die spiralförmigen Befestigungsmittel aufweisende Scheibenträger 3 eine Art Schraube und der die laschenartigen Befestigungsmittel 5 aufweisende Scheibenträger 4 eine Art Mutter.

Fig. 15 zeigt noch einmal die Vorgänge beim Montieren der Sichtscheibe 1 in explodierter Darstellung, deren beide Scheibenträger 3, 4 nach Art eines doppelverglasten Bullauges in eine Gehäusewand 102 aus zwei entgegen gesetzten Richtungen kommend eingesetzt werden. Die beiden Scheibenträger 3, 4 können ohne zusätzliche Befestigungselemente wie insbesondere Schraubbolzen und ähnliche Elemente miteinander druckdicht auf einfache und montagefreundliche Art und Weise in die Sichtöffnung 2 eines Anlagengehäuses 100 eingesetzt werden und dort durch eine Drehverbindung 30 befestigt werden.

Da die Einzelheiten der Rastsicherung 31 sowie des Leuchtelements 50 in den Fig. 1 bis 15 aus Gründen der Übersicht nicht dargestellt sind, werden diese nachfolgend anhand der Darstellungen in den Fig. 16 bis 27 im Einzelnen erläutert.

Ein Unterschied gegenüber dem zuvor beschriebenen Sichtfenster 1 besteht bei der Ausführung gemäß den Fig. 16 bis 27 darin, dass das Sichtfenster 1 nicht in eine massive Gehäusewand 102 eines Anlagengehäuses 100 eingesetzt ist, sondern in eine in Sandwichbauweise aufgebaute Gehäusewand 102, vgl. Fig. 15 und 16.

Die Gehäusewand 102 weist bei dieser Ausführung einen mehrlagigen Aufbau mit zwei plattenförmigen Elementen 103 auf, bei welchen es sich insbesondere um Metallbleche handeln kann. Zwischen den Elementen 103 ist ein Zwischenraum 104 zur Aufnahme eines Füllstoffs vorgesehen. Bei dem Füllstoff kann es sich beispielsweise um eine mineralische Dämmwolle oder einen ähnlichen Füllstoff handeln. Das Sichtfenster 1 entspricht im Grunde genommen den zuvor beschriebenen Merkmalen und unterscheidet sich aufgrund der Sandwichbauweise der Gehäusewand 102 lediglich dadurch, dass im Bereich zwischen den plattenförmigen Elementen 103 ein Zwischenring 40 angeordnet ist, der im Falle einer massiven Gehäusewand 102 nicht benötigt wird.

Der Zwischenring 40 ist gemäß den Darstellungen in den Fig. 16 und 17 im Bereich der Sichtöffnung 2 zwischen den plattenförmigen Elementen 103 angeordnet und umgibt die Sichtöffnung 2 in einer konzentrisch nach außen versetzten Position. Um in die dargestellte Position zwischen den beiden Elementen 103 auch als Nachrüstlösung eingesetzt werden zu können, weist der Zwischenring 40 eine Trennstelle 42 auf, vgl. auch Fig. 26. Durch vorübergehendes Lösen der Trennstelle 42 kann der Zwischenring 40 zu Montagezwecken derart verformt werden, dass er sich über die im Radius kleinere Sichtöffnung 2 in dem in den Fig. 16 und 17 dargestellten Bereich zwischen den Fensterrahmen 7, 8 einbringen und entsprechend anordnen lässt. Der Zwischenring 40 erfüllt bei der sandwichartig aufgebauten Gehäusewand 102 gleich mehrere Funktionen.

Die Hauptfunktion des Zwischenrings 40 besteht zunächst darin, eine druckfeste Abstützung der beiden plattenförmigen Elemente 103 zu erreichen. Die plattenförmigen Elemente 103 werden von dünnwandigen und damit leicht verformbaren Metallblechen gebildet. Nach Art eines Abstandshalters sitzt der Zwischenring 40 daher zwischen den Fensterrahmen 7, 8 der Scheibenträger 3, 4. Beim Anziehen der Drehverbindung 30 werden die beiden dünnwandigen Elemente 103 daher nicht nach innen verformt, sondern gegen die Stirnseiten des Zwischenrings 40 gedrückt und dort abgestützt. Ungewollte Verformungen der Elemente 103 werden damit unterbunden.

Darüber hinaus kommt dem Zwischenring 40 auch eine Dichtfunktion zu. Hierzu verfügt der Zwischenring 40 an seinen Stirnseiten jeweils über eine Dichtmittelaufnahme 41. Die Dichtmittelaufnahme 41 erstreckt sich nach Art einer Nut entlang der Stirnseite des Zwischenrings 40. In der Dichtmittelaufnahme 41 kann eine aus einem gummielastischen Material bestehende Dichtung aufgenommen werden, um das Innere der Gehäusewand 102 gegenüber dem Bereich des Sichtfensters 1 bzw. der Sichtöffnung 2 abzudichten. Die im Inneren der Gehäusewand 102 herrschenden Luft- und Klimabedingungen übertragen sich daher nicht in das Innere des Sichtfensters 1. Die Gefahr eines ungewollten Beschlagens des Sichtfensters 1 wird deutlich verringert.

Eine dritte Funktion des Zwischenrings 40 besteht schließlich darin, dass dieser aus einem optisch nicht transparenten Material besteht und insoweit einen Sichtschutz bildet. Es ist dem Beobachter daher nicht möglich, über die Fensterscheiben 11, 12 in den Bereich zwischen den beiden plattenförmigen Elementen 103 auf den dort angeordneten Füllstoff zu blicken. Die Befestigungsabschnitte 9, 10 der Scheibenträger 3, 4 können daher transparent ausgebildet werden, vorteilhafterweise mit einer milchglasartigen Oberfläche.

Nachfolgend werden nun Einzelheiten der Rastsicherung 31 anhand der Darstellungen in den Fig. 18 bis 23 erläutert.

Fig. 18 zeigt in perspektivischer Ansicht den Scheibenträger 3. An den Befestigungsmitteln 5 ist nach radial innen vorspringend jeweils ein Rastelement 32 vorgesehen. Das Rastelement 32 ist nach Art einer Rastnase ausgebildet und wirkt beim Erzeugen der Drehverbindung 30 verrastend mit am anderen Scheibenträger 4 vorgesehenen Rastelementen 33 zusammen.

Die Rastelemente 33 des anderen Scheibenträgers 4 sind in den Fig. 19 und 20 zu erkennen. Im Bereich des Befestigungsmittels 6, welches von mehreren Spiralwendelabschnitten 6.1, 6.2, 6.3 gebildet wird, ist eine Vielzahl von Rastelementen 33 zu erkennen. Die Rastelemente 33 sind parallel zu den Spiralwendelabschnitten 6.1, 6.2, 6.3 angeordnet. Jedem der Spiralwendelabschnitte 6.1, 6.2, 6.3 ist jeweils eine aus mehreren aneinandergereihten Rastelementen 33 gebildete Raststrecke 34 zugeordnet, an welcher das Rastelement 32 beim Herstellen der Drehverbindung 30 durch Eingreifen des Befestigungsmittels 5 an dem Befestigungsmittel 6 einrastet. Beim gegenseitigen Verdrehen der Scheibenträger 3, 4 wird das Rastelement 32 ähnlich einer Ratsche entlang einer der Raststrecken 34 bewegt und zwischen zwei Rastelementen 33 verrastet, sobald die Drehbewegung endet. Hierdurch wird eine Rastsicherung 31 gebildet, welche ein ungewolltes Zurückdrehen etwa aufgrund von auf das Sichtfenster 1 einwirkenden Vibrationen, im Laufe der Zeit porös werdenden Dichtungen oder ähnlichen Umständen verhindert.

Die Drehverbindung 30 ist mit der Rastsicherung 31 funktional gekoppelt. Auch beim Herstellen der Drehverbindung 30 wird automatisch auch die Rastsicherung 31 aktiviert. Beim Verdrehen der beiden Scheibenträger 3, 4 zum Herstellen der Drehverbindung 30 ist es daher erforderlich, eine gewisse Kraft aufzubringen, damit das Rastelement 32 von einer Raststellung zwischen zwei Rastelementen 33 in die nächste Raststellung springen kann.

Hierzu weitet der Befestigungsabschnitt 9 des Scheibenträgers 3 vorübergehend auf und schnappt dann aufgrund der Eigenelastizität des Materials wieder in seine Ausgangsstellung zurück. Um die erforderliche Kraft aufzubringen, sind an dem Scheibenträger 3 entsprechende Krafteinleitungspunkte 35 vorgesehen. Die Krafteinleitungspunkte 35 sind nach Art von Schlüsselflächen ausgebildet. Die Krafteinleitungspunkte 35 können mit einem Spezialwerkzeug gegriffen und der Scheibenträger 3 mit einem ausreichend großen Anzugsmoment gedreht werden.

Die hierzu erforderlichen Kräfte müssen auch in entgegengesetzter Richtung beim Lösen der Drehverbindung 30 überwunden werden, was unter normalen Umständen nicht der Fall ist, so dass die Drehverbindung 30 zuverlässig gegen ungewolltes Zurückdrehen gesichert ist.

Weitere Einzelheiten der Rastsicherung 31 lassen sich anhand der Darstellungen in den Fig. 22 und 23 erkennen. Wie insbesondere die Darstellung in Fig. 23 erkennen lässt, ist eine aus einer Vielzahl von Rastelementen 33 gebildete Ratstrecke 34 parallel zu einem Befestigungsmittel 6 bzw. eines dessen Spiralwendelabschnitten angeordnet. Die Rastelemente 33 weisen eine wellenförmige Kontur mit zwischen den Rastelementen 33 angeordneten Vertiefungen 36 auf, in welchen das Rastelement 32 zur Anlage gelangen kann. Die Rastelemente 33 bzw. Vertiefungen 36 weisen entlang der Raststrecke 34 jeweils einen Rastabstand A auf, wodurch sich eine gleichmäßige Rastung nach Art einer Ratsche ergibt. Alternativ könnten die Rastelemente 33 auch eine gezackte, schuppenförmige oder wiederhakenförmige Struktur aufweisen. Hierdurch lassen sich unterschiedliche Kräfte beim Anziehen und Lösen der Drehverbindung 30 erreichen.

Wie die Darstellung in Fig. 23 erahnen lässt, können die Drehbewegungen der beiden Scheibenträger 3, 4 auch in einer Stellung enden, in welcher das Rastelement 32 oben auf einem Rastelement 33 liegt. In einem solchen Fall wird maximal eine Rückdrehung des Scheibenträgers 3 um einen halben Rastabstand A erfolgen, bis das Rastelement 32 in die nächstgelegene Vertiefung 36 eingetreten und zwischen zwei benachbarten Rastelementen 33 verrastet ist. Der Ratsabstand A und die Steigung der Spiralwendelabschnitte 6.1, 6.2, 6.3 sind derart bemessen, dass die sich ergebende Axialbewegung der Scheibenträger 3, 4 vernachlässigbar klein ist. Insbesondere steht nicht zu befürchten, dass die vorhandenen Dichtungen ihre Wirkung verlieren.

Nachfolgend werden Einzelheiten des Leuchtelements 50 anhand der Darstellungen in den Fig. 24 bis 27 erläutert werden.

Fig. 24 zeigt zunächst das Sichtfenster 1 in der Sichtöffnung 2 einer in Sandwichbauweise aufgebauten Gehäusewand 102. Das Sichtfenster 1 weist auf dessen Außenseite eine deckelartige Abdeckung 52 auf, welche über ein Scharniergelenk 55 gelenkig an einem Schwenklager 53 angelenkt ist. Über die Abdeckung 52 wird das Sichtfenster 1 blickdicht verschlossen, vgl. auch die Darstellung in Fig. 17. Der Aufbau des Sichtfensters 1 ist in Fig. 25 in perspektivischer Ansicht dargestellt und entspricht im Wesentlichen den zuvor beschriebenen Ausgestaltungen.

Auf der Innenseite des Sichtfensters 1 ist das Leuchtelement 50 vorgesehen. Das Leuchtelement 50 ist, wie dies auch bereits anhand der Darstellung in Fig. 16 und Fig. 17 deutlich wurde, im Bereich des Fensterrahmens 8 des Scheibenträgers 4 angeordnet. Der Fensterrahmen 8 weist eine Aufnahmenut 20 auf, in welcher das Leuchtelement 50 untergebracht ist. Der Fensterrahmen 8 besteht aus einem optisch transparenten Material, so dass das Leuchtelement 50 den Beobachtungsbereich im Inneren ausleuchten kann.

Zur Betätigung des Leuchtelements 50 kann ein separater Schalter vorgesehen sein. Beim Ausführungsbeispiel ist vorgesehen, dass die Abdeckung 52 mit dem Leuchtelement 50 derart wirkverbunden ist, dass beim Öffnen der Abdeckung 52 das Leuchtelement 50 automatisch eingeschaltet wird. Beim Schließen der Abdeckung 52 wird das Leuchtelement 50 automatisch abgeschaltet. Auf diese Weise wird verhindert, dass bei geschlossener Abdeckung 52 etwa durch einen Bedienfehler die Möglichkeit besteht, dass das Leuchtelement 50 unbeobachtet weiter leuchtet.

Um das Leuchtelement 50 mit Strom zu versorgen, ist eine Stromversorgung 54 vorgesehen, welche nach Art eines Batteriekastens ausgebildet ist. Die Stromversorgung 54 ist in das Schwenklager 53 integriert, wodurch sich eine kompakte Bauweise ergibt. Der Batteriekasten 54 bzw. das Schwenklager 53 brauchen lediglich über zwei Schraubverbindungspunkte 56 an der Außenseite der Gehäusewand 102 befestigt werden.

Einzelheiten des Leuchtelements 50 lassen sich in den Darstellungen in den Fig. 26 und 27 erkennen.

Das Leuchtelement 50 ist als ein LED-Ring mit einer Vielzahl von Leuchtpunkten 57 aufgebaut, welche gleichmäßig über den Umfang des Leuchtelements 50 verteilt angeordnet sind. Die Leuchtpunkte 57 weisen jeweils einen Winkelabstand α zueinander auf. Durch die Anordnung des Leuchtelements 50 im Bereich des Fensterrahmens 7 wird der zur Verfügung stehende Durchblickbereich des Sichtfensters 1 nicht beeinträchtigt. Das Leuchtelement 50 lässt sich zudem aufgrund der in das Sichtfenster 1 integrierten Stromversorgung 54 unabhängig von externen Stromversorgungen an geeigneter Stelle einsetzen.

### Bezugszeichen:

- 1: Sichtfenster
- 2: Sichtöffnung
- 2.1: Innenfläche
- 2.2: Kante
- 3: Scheibenträger
- 4: Scheibenträger
- 5: Befestigungsmittel
- 6: Befestigungsmittel
- 6.1: Spiralwendelabschnitte
- 6.2: Spiralwendelabschnitte
- 6.3: Spiralwendelabschnitte
- 7: Fensterrahmen
- 8: Fensterahmen
- 9: Befestigungsabschnitt
- 10: Befestigungsabschnitt
- 11: Fensterscheibe
- 12: Fensterscheibe
- 13: Einschuböffnung
- 14: Einführschräge
- 15: Rückdrehsicherung
- 16: Rückdrehsicherung
- 17: Dichtung
- 18: Dichtung
- 19: Verdrehsicherung
- 20: Aufnahmenut
- 30: Drehverbindung
- 31: Rastsicherung
- 32: Rastelement
- 33: Rastelement
- 34: Raststrecke
- 35: Krafteinleitungspunkt
- 36: Vertiefung
- 40: Zwischenring
- 41: Dichtmittelaufnahme
- 42: Trennstelle
- 50: Leuchtelement
- 52: Abdeckung
- 53: Schwenklager
- 54: Stromversorgung
- 55: Scharniergelenk
- 56: Schraubverbindungspunkt
- 57: Leuchtpunkt

- 100: Anlagengehäuse
- 101: Tür
- 102: Gehäusewand
- 103: Element
- 104: Zwischenraum

- R₁: Richtung
- R₂: Richtung
- M: Montageachse
- A: Rastabstand

## Patentansprüche

1. Sichtfenster zum Einsetzen in eine Sichtöffnung (2), insbesondere eine Sichtöffnung einer RLT-Anlage und/oder einer Klimakammer, mit zwei entlang einer Montageachse (M) aus entgegengesetzten Richtungen (R₁, R₂) in die Sichtöffnung (2) einsetzbaren, über eine Drehverbindung (30) miteinander verbindbaren Scheibenträgern (3, 4), wobei die Drehverbindung (30) durch eine Relativverdrehung der Scheibenträger (3, 4) gebildet wird, **dadurch gekennzeichnet,**
**dass** die Drehverbindung (30) über eine Rastsicherung (31) gegen ungewolltes Lösen gesichert ist.

2. Sichtfenster nach Anspruch 1, **dadurch gekennzeichnet, dass** die Rastsicherung (31) mit der Drehverbindung (30) funktional gekoppelt ist.

3. Sichtfenster nach Anspruch 1 oder Anspruch 2, **dadurch gekennzeichnet, dass** die Rastsicherung (31) nach Art einer Ratsche ausgebildet ist.

4. Sichtfenster nach einem der Ansprüche 1 bis 3, **dadurch gekennzeichnet, dass** die Rastsicherung (31) mindestens ein an dem einen Scheibenträger (3) angeordnetes Rastelement (32) und mehrere an dem anderen Scheibenträger (4) angeordnete Rastelemente (33) aufweist.

5. Sichtfenster nach Anspruch 4, **dadurch gekennzeichnet, dass** die mehreren Rastelemente (33) eine wellenförmige, gezackte, schuppenförmige und/oder widerhakenförmige Kontur aufweisen.

6. Sichtfenster nach Anspruch 4 oder Anspruch 5, **dadurch gekennzeichnet, dass** die mehreren Rastelemente (33) einen vorgegebenen Rastabstand (A) aufweisen.

7. Sichtfenster nach einem der Ansprüche 4 bis 6, **dadurch gekennzeichnet, dass** die mehreren Rastelemente (33) eine Raststrecke (34) bilden.

8. Sichtfenster nach einem der vorhergehenden Ansprüche, **dadurch gekennzeichnet, dass** der eine Scheibenträger (3) zur Erzeugung der Drehverbindung (30) mindestens ein laschenförmiges Befestigungsmittel (5) aufweist, welches zur Bildung der Drehverbindung (30) mit mindestens einem zumindest abschnittsweise spiralförmig ausgebildeten Befestigungsmittel (6) des anderen Scheibenträgers (4) in Eingriff bringbar ist.

9. Sichtfenster nach einem der Ansprüche 4 bis 8, **dadurch gekennzeichnet, dass** die mehreren Rastelemente (33) dem Befestigungsmittel (6) zugeordnet sind.

10. Sichtfenster nach einem der Ansprüche 7 bis 9, **dadurch gekennzeichnet, dass** die Raststrecke (34) parallel zu dem zumindest abschnittsweise spiralförmig ausgebildeten Befestigungsmittel (6) angeordnet ist.

11. Sichtfenster nach einem der Ansprüche 7 bis 10, **dadurch gekennzeichnet, dass** jedem spiralförmig ausgebildeten Befestigungsmittel (6) eine Raststrecke (34) zugeordnet ist.

12. Sichtfenster nach einem der Ansprüche 4 bis 11, **dadurch gekennzeichnet, dass** das Rastelement (32) an dem laschenförmigen Befestigungsmittel (5) angeordnet ist.

13. Sichtfenster nach einem der Ansprüche 4 bis 12, **dadurch gekennzeichnet, dass** das Rastelement (32) als Rastnase ausgebildet ist.

14. Sichtfenster nach einem der Ansprüche 4 bis 12, **dadurch gekennzeichnet, dass** das Rastelement (32) in einem Zwischenbereich zwischen zwei Rastelementen (33) verrastbar ausgebildet ist.

15. Sichtfenster nach einem der Ansprüche 12 bis 14, **dadurch gekennzeichnet, dass** das Rastelement (32) schmaler und/oder kürzer als das Befestigungsmittel (5) ausgebildet ist.

## Claims

1. Viewing window for insertion into a viewing opening (2), in particular a viewing opening of a HVAC system and/or a climate chamber, having two pane supports (3, 4) which are insertable into the viewing opening (2) from opposite directions (R₁, R₂) along an assembly axis (M) and are connectable to one another by way of a rotary connection (30), wherein the rotary connection (30) is formed by relative rotation of the two pane supports (3, 4),
**characterized in that**
the rotary connection (30) is secured by way of a latching mechanism (31) against being unintentionally released.

2. Viewing window according to Claim 1, **characterized in that** the latching mechanism (31) is functionally coupled to the rotary connection (30).

3. Viewing window according to Claim 1 or Claim 2, **characterized in that** the latching mechanism (31) is configured in the manner of a ratchet.

4. Viewing window according to one of Claims 1 to 3, **characterized in that** the latching mechanism (31) has at least one latching element (32) which is disposed on the one pane support (3), and a plurality of latching elements (33) which are disposed on the other pane support (4).

5. Viewing window according to Claim 4, **characterized in that** the plurality of latching elements (33) have an undulating, jagged, scale-shaped and/or barb-shaped contour.

6. Viewing window according to Claim 4 or Claim 5, **characterized in that** the plurality of latching elements (33) have a predefined latching spacing (A).

7. Viewing window according to one of Claims 4 to 6, **characterized in that** the plurality of latching elements (33) form a latching section (34).

8. Viewing window according to one of the preceding claims, **characterized in that** the one pane support (3) for establishing the rotary connection (30) has at least one tab-shaped fastening means (5) which for forming the rotary connection (30) is able to be brought to engage with at least one fastening means (6) of the other pane support (4) that is helically configured at least in portions.

9. Viewing window according to one of Claims 4 to 8, **characterized in that** the plurality of latching elements (33) are assigned to the fastening means (6).

10. Viewing window according to one of Claims 7 to 9, **characterized in that** the latching section (34) is disposed so as to be parallel to the fastening means (6) that is helically configured at least in portions.

11. Viewing window according to one of Claims 7 to 10, **characterized in that** each helically configured fastening means (6) is assigned a latching section (34).

12. Viewing window according to one of Claims 4 to 11, **characterized in that** the latching element (32) is disposed on the tab-shaped fastening means (5).

13. Viewing window according to one of Claims 4 to 12, **characterized in that** the latching element (32) is configured as a latching cam.

14. Viewing window according to one of Claims 4 to 12, **characterized in that** the latching element (32) is configured so as to be able to latch in an intermediate region between two latching elements (33).

15. Viewing window according to one of Claims 12 to 14, **characterized in that** the latching element (32) is configured so as to be narrower and/or shorter than the fastening means (5).

## Revendications

1. Fenêtre d'inspection destinée à être insérée dans une ouverture d'inspection (2), notamment une ouverture d'inspection d'un système de CVC et/ou d'une chambre climatique, munie de deux porte-vitres (3, 4) pouvant être reliés l'un à l'autre par l'intermédiaire d'une liaison rotative (30), pouvant être insérés le long d'un axe de montage (M) à partir de directions opposées (R₁, R₂) dans l'ouverture d'inspection (2), la liaison rotative (30) étant formée par une rotation relative des porte-vitres (3, 4), **caractérisée en ce que** la liaison rotative (30) est sécurisée contre une libération involontaire par l'intermédiaire d'une sécurité à encliquetage (31).

2. Fenêtre d'inspection selon la revendication 1, **caractérisée en ce que** la sécurité à encliquetage (31) est couplée fonctionnellement avec la liaison rotative (30).

3. Fenêtre d'inspection selon la revendication 1 ou la revendication 2, **caractérisée en ce que** la sécurité à encliquetage (31) est configurée à la façon d'un dispositif à rochet.

4. Fenêtre d'inspection selon l'une quelconque des revendications 1 à 3, **caractérisée en ce que** la sécurité à encliquetage (31) comprend au moins un élément d'encliquetage (32) agencé sur un porte-vitre (3) et plusieurs éléments d'encliquetage (33) agencés sur l'autre porte-vitre (4).

5. Fenêtre d'inspection selon la revendication 4, **caractérisée en ce que** les plusieurs éléments d'encliquetage (33) présentent un contour de forme ondulée, dentelé, de forme imbriquée et/ou en forme de barbillons.

6. Fenêtre d'inspection selon la revendication 4 ou la revendication 5, **caractérisée en ce que** les plusieurs éléments d'encliquetage (33) présentent un écart d'encliquetage prédéterminé (A).

7. Fenêtre d'inspection selon l'une quelconque des revendications 4 à 6, **caractérisée en ce que** les plusieurs éléments d'encliquetage (33) forment une section d'encliquetage (34).

8. Fenêtre d'inspection selon l'une quelconque des revendications précédentes, **caractérisée en ce qu'**un porte-vitre (3) comprend pour la création de la liaison rotative (30) au moins un moyen de fixation en forme de languette (5), qui peut être mis en prise pour la formation de la liaison rotative (30) avec au moins un moyen de fixation configuré au moins en zones en forme de spirale (6) de l'autre porte-vitre (4).

9. Fenêtre d'inspection selon l'une quelconque des revendications 4 à 8, **caractérisée en ce que** les plusieurs éléments d'encliquetage (33) sont associés au moyen de fixation (6).

10. Fenêtre d'inspection selon l'une quelconque des revendications 7 à 9, **caractérisée en ce que** la section d'encliquetage (34) est agencée parallèlement au moyen de fixation configuré au moins en zones en forme de spirale (6).

11. Fenêtre d'inspection selon l'une quelconque des revendications 7 à 10, **caractérisée en ce qu'**une section d'encliquetage (34) est associée à chaque moyen de fixation configuré en forme de spirale (6).

12. Fenêtre d'inspection selon l'une quelconque des revendications 4 à 11, **caractérisée en ce que** l'élément d'encliquetage (32) est agencé sur le moyen de fixation en forme de languette (5).

13. Fenêtre d'inspection selon l'une quelconque des revendications 4 à 12, **caractérisée en ce que** l'élément d'encliquetage (32) est configuré en tant que bec d'encliquetage.

14. Fenêtre d'inspection selon l'une quelconque des revendications 4 à 12, **caractérisée en ce que** l'élément d'encliquetage (32) est configuré sous forme pouvant être bloquée par encliquetage dans une zone intermédiaire entre deux éléments d'encliquetage (33).

15. Fenêtre d'inspection selon l'une quelconque des revendications 12 à 14, **caractérisée en ce que** l'élément d'encliquetage (32) est configuré plus étroit et/ou plus court que le moyen de fixation (5).
